# EUROPÄISCHE PATENTSCHRIFT

(11) **EP 3 812 234 B1**
(45) Veröffentlichungstag und Bekanntmachung des Hinweises auf die Patenterteilung: **16.08.2023**
(21) Anmeldenummer: 20202805.6
(22) Anmeldetag: 20.10.2020
(51) Int. Cl.: B61D 23/02

(54) **TRITTVORRICHTUNG FÜR EIN PERSONENTRANSPORTFAHRZEUG UND PERSONENTRANSPORTFAHRZEUG**
PASSENGER TRANSPORT VEHICLE AND STEP DEVICE FOR A PASSENGER TRANSPORT VEHICLE
PASSERELLE POUR UN VÉHICULE DE TRANSPORT DE PERSONNES ET VÉHICULE DE TRANSPORT DE PERSONNES

(30) Priorität: 21.10.2019 DE 102019128389
(43) Veröffentlichungstag der Anmeldung: 28.04.2021
(73) Patentinhaber: Bombardier Transportation GmbH, 10785 Berlin (DE)
(72) Erfinder: Schnaibel, Jörg, 12205 Berlin (DE)
(74) Vertreter: Zimmermann & Partner Patentanwälte mbB

(56) Entgegenhaltungen:
- EP-A1- 1 386 818
- EP-A1- 3 666 619
- DE-A1-102016 103 265
- DE-A1-102017 002 018
- DE-U1-202006 008 079
- US-A1- 2016 311 448

## Beschreibung

### Technisches Gebiet

Die vorliegende Erfindung betrifft eine Trittvorrichtung für ein Personentransportfahrzeug, insbesondere für ein Schienenfahrzeug oder einen Bus. Weiterhin betrifft die Erfindung ein Personentransportfahrzeug mit einer solchen Trittvorrichtung.

### Vorbekannter Stand der Technik

Es ist bekannt, dass Fahrzeuge zum Transport von Personen für gewöhnlich Schiebetüren oder Faltklapptüren aufweisen, durch welche Fahrgäste in das Fahrzeug einsteigen und aussteigen können.

Weiterhin sind solche Fahrzeuge meist mit Vorrichtungen versehen, welche geeignet sind, einen Spalt zwischen einer Bahnsteigkante oder Zugangsplattform und einem Boden des Fahrzeugs in Horizontalrichtung zu überbrücken. Insbesondere können dafür ausfahrbare Trittvorrichtungen im Bodenbereich des Fahrzeugs vorgesehen sein, die im ausgefahrenen Zustand eine Vergrößerung eines Bodens des Fahrzeugs vom Innenraum des Fahrzeugs hin zur Bahnsteigkante und darüber hinaus bewirken.

Die Offenlegungsschrift WO 2018/134027 A1 offenbart ein Türmodul zur Anordnung in einer Türöffnung einer Wand eines Wagenkastens eines Schienenfahrzeugs. Dabei wird die Bewegung eines Türflügels zusammen mit der Bewegung des Schiebetritts in Richtung der ausgefahrenen Endposition gestartet und ein Erfassungssignal erzeugt. Der Schiebetritt ist im eingefahrenen Zustand unter dem Boden im Unterbodenbereich des Fahrzeugs verstaut. Ein weiterer Schiebetritt ist aus der DE 10 2017 002018 A1 bekannt.

### Nachteile des Stands der Technik

Derartige Vorrichtungen des Stands der Technik erfüllen ihren Zweck hinreichend, wobei bekannte Vorrichtungen technisch so komplex aufgebaut sind, sodass sich diese bezüglich Wartungsaufwand und/oder Kosten als nachteilig erweisen.

### Problemstellung

Aufgabe der vorliegenden Erfindung ist es daher, eine Trittvorrichtung für ein Personentransportfahrzeug bereitzustellen, welche einen einfachen und robusten Aufbau aufweist, einfach zu montieren und einfach zu warten ist, ohne den Anwendungscharakter des Personentransportfahrzeugs negativ zu beeinflussen.

### Erfindungsgemäße Lösung

Die obige Aufgabe wird durch eine Trittvorrichtung nach Anspruch 1 und durch ein Personentransportfahrzeug, insbesondere ein Schienenfahrzeug, nach Anspruch 14 gelöst.

Die Trittvorrichtung ist, insbesondere unter Berücksichtigung und Einbeziehung von Komponenten der Trittvorrichtung einer oder mehrerer der im Folgenden beschriebenen Ausführungsbeispiele davon, dazu ausgebildet, in einem Türbereich eines Personentransportfahrzeugs verbaut und/oder verwendet zu werden. Eine solche Anordnung im oder an einem Personentransportfahrzeug wird als die bestimmungsgemäße Verwendung oder Montage benannt.

Die im Kontext dieser Patentanmeldung gemachten Angaben zu einer Längsrichtung, Vertikalrichtung, Querrichtung und/oder Verschieberichtung beziehen sich auf einen bestimmungsgemäßen Einsatz der Trittvorrichtung im Personentransportfahrzeug. Die Längsrichtung ist dabei im Wesentlichen gleich einer Längsrichtung eines Wagenkastens des Personentransportfahrzeugs, oder auch einer Fahrtrichtung bei Geradeausfahrt. Die Querrichtung bestimmt sich bezüglich der Gestalt des Wagenkastens und kann somit senkrecht zu einer möglichen Fahrtrichtung bei Geradeausfahrt des Personentransportfahrzeugs ausgerichtet sein. Insbesondere kann im vorliegenden Fall eine Verschieberichtung eines Schiebetritts der Trittvorrichtung gleich der Querrichtung sein, insbesondere wenn die Trittvorrichtung derart im Personentransportfahrzeug angeordnet ist, dass der Schiebetritt in Querrichtung das Personentransportfahrzeugs ausgefahren wird. Die Vertikalrichtung ist ebenfalls bezüglich des bestimmungsgemäßen Einsatzes des Personentransportfahrzeugs auf einer horizontalen Fläche zu verstehen. Die Vertikalrichtung verläuft senkrecht zur Querrichtung, Verschieberichtung und zur Längsrichtung.

Die Trittvorrichtung weist unter anderem eine Aufnahmeeinrichtung, einen Schiebetritt und eine Verschiebeeinrichtung für den Schiebetritt auf. Die Aufnahmeeinrichtung begrenzt zumindest teilweise einen Aufnahmeraum zur Aufnahme des Schiebetritts und der Verschiebeeinrichtung. Weiterhin weist die Aufnahmeeinrichtung eine Außenöffnung und eine Außenklappeneinrichtung auf, wobei mithilfe der Letzteren die Außenöffnung geöffnet oder verschlossen werden kann.

Die Verschiebeeinrichtung ist derart in dem Aufnahmeraum angeordnet und trägt zumindest teilweise den Schiebetritt oder ist mit diesem wirksam verbunden, sodass - bei geöffneter Außenöffnung - der Schiebetritt mittels der Verschiebeeinrichtung zumindest teilweise durch die Außenöffnung in Verschieberichtung hindurch zu einer Außenseite des Personentransportfahrzeugs verschoben werden kann. Dazu ist die Verschiebeeinrichtung mit einer Antriebseinrichtung ausgestattet. Weiterhin kann der Schiebetritt mittels der Verschiebeeinrichtung verschiebbar in der Aufnahmeeinrichtung vorgesehen sein, sodass der Schiebetritt in einer eingefahrenen Position vollständig in dem Aufnahmeraum angeordnet ist, und in einer ausgefahrenen Position die Außenöffnung durchragt. Der Schiebetritt befindet sich in der ausgefahrenen Position nicht mehr vollständig in der Aufnahmeeinrichtung, jedoch ebenfalls nicht vollständig außerhalb der Aufnahmeeinrichtung.

Weiterhin weist die Trittvorrichtung eine Dichtungseinrichtung auf, die zwischen der Aufnahmeeinrichtung und der Außenklappeneinrichtung angeordnet ist, sodass der Aufnahmeraum gegenüber der Außenseite druckertüchtigend, vorzugsweise druckdicht, abgedichtet ist.

Der Begriff "druckertüchtigend" oder "druckertüchtigt" dient dazu, einen Anwendungscharakter eines Personentransportfahrzeugs, insbesondere eines Schienenfahrzeugs zu beschreiben, wobei ein Innenraum eines solchen Personentransportfahrzeugs gegen plötzliche Druckschwankungen geschützt ist. Beispielsweise können Tunnelfahrten von schnellfahrenden Schienenfahrzeugen dazu führen, dass eine das Schienenfahrzeug umgebende Druckänderung - zum Beispiel bei Tunneleinfahrt oder bei im Tunnel entgegenkommenden anderen Fahrzeugen - in das Innere des Personentransportfahrzeugs propagiert. Dadurch können bei Fahrgästen unangenehme Druckgefühle, Hörschäden und sogar Ohnmachtsanfälle verursacht werden.

Beispielsweise gelten, schnell fahrende Personenzüge als druckertüchtigt, wenn bei einer maximalen Außendruckänderung zwischen +3900 und -5500 Pa, eine Kabinendruckänderung hingegen nur bei ±1000 Pa mit einer maximalen Druckänderungsgeschwindigkeit von 200 Pa/s liegt. Diese Druckschwankungen gelten für eine Zugbegegnung im Tunnel mit einer Relativgeschwindigkeit von 560 km/h, wobei das Querschnittsbereichsverhältnis Fahrzeug:Tunnel bei etwa 1:8 liegt. Weitere Ausführungen sind im Merkblatt 660 des UIC-Kodex "Bestimmungen zur Sicherung der technischen Verträglichkeit der Hochgeschwindigkeitszüge", UIC, Punkt 4.6.2.1, zu finden. Neben diesem nicht bindenden Beispiel, werden Anforderungen bzgl. Druckertüchtigung individuell bestimmt, z.B. gemäß DIN EN 14752, Abschnitt 4.10.3 sowie Anhang C.

Gemäß der bevorzugten Option ist der Begriff "druckdicht" derart zu verstehen, dass der Aufnahmeraum der Aufnahmeeinrichtung gegenüber der Außenseite weitgehend druckunabhängig ist, zumindest jedoch das eine maximale Außendruckänderung wie oben beschrieben, in nicht relevanter Weise im Aufnahmeraum zu spüren wäre.

Die Anwendung und Umsetzung der zuvor offenbarten Lehre bewirkt erstmalig, dass eine Druckertüchtigung eines Personentransportfahrzeugs in besonders einfacher und verlässlicher Weise erreicht werden kann, wobei gleichzeitig Komponenten eines ausfahrbaren Schiebetritts, wie zum Beispiel eine Verschiebeeinrichtung und eine Antriebseinrichtung, vor Beschädigungen und Abnutzungen durch Verschmutzung und/oder Feuchtigkeit geschützt werden. Insbesondere wird ermöglicht, auf eine komplizierte, druckertüchtigende Abdichtung eines Innenraums des Personentransportfahrzeugs gegenüber dem Aufnahmeraum für den Schiebetritt zu verzichten.

Entsprechend umfasst ein druckertüchtigter Bereich des Personentransportfahrzeugs nicht nur den Innenraum, sondern auch die Aufnahmeeinrichtung. Durch die verlässliche, druckertüchtigende Abdichtung der Aufnahme Einrichtung gegenüber der Außenseite des Personentransportfahrzeugs wird erzielt, dass weder Feuchtigkeit, extreme Temperaturen und/oder Schmutz in die Aufnahmeeinrichtung und damit an die Verschiebeeinrichtung oder die Antriebseinrichtung gelangen können.

Erfindungsgemäß weist die Aufnahmeeinrichtung eine Innenöffnung zum Bereitstellen eines Wartungszugangs von dem Innenraum des Personentransportfahrzeugs in den Aufnahmeraum auf. Insbesondere bedingt die Innenöffnung eine Fluidverbindung zwischen Innenraum und Aufnahmeraum, sodass gleiche Druckverhältnisse in beiden Räumen vorherrschen.

Diese Maßnahme ermöglicht einen besonders einfachen Zugang in die Aufnahmeeinrichtung zum Zwecke der Wartung.

Dieser positive Effekt wird weiterhin verstärkt, indem die Türvorrichtung neben der Innenöffnung eine Wartungsklappeneinrichtung mit einer Wartungsklappe zum Verschließen der Innenöffnung aufweist. Denn zusätzlich ergibt sich so, dass die Wartungsklappeneinrichtung eine nutzbare Fläche bereitstellt, welche - außer während einer tatsächlichen Durchführung einer Wartung mit geöffneter Wartungsklappe - beispielsweise von Fahrgästen betreten werden kann.

Gemäß einer Ausführungsform ist vorgesehen, sämtliche funktionsrelevanten Komponenten des verschiebbaren Schiebetritts, insbesondere den Schiebetritt an sich, die Verschiebeeinrichtung, eine Antriebseinrichtung der Verschiebeeinrichtung, möglicherweise eine Steuervorrichtung und eventuelle Sensoren gemeinsam in einem einzigen Aufnahmeraum und damit in einer einzige Aufnahmeeinrichtung unterzubringen.

Insbesondere findet eine Separierung beispielsweise von Antriebskomponenten der Antriebseinrichtung und von Verschiebekomponenten der Verschiebeeinrichtung in unterschiedliche, insbesondere unterschiedlich abgedichtete Aufnahmeräume nicht statt.

Insbesondere weist die Trittvorrichtung keinen weiteren Aufnahmeraum zum Anordnen von Antriebskomponenten auf, sodass beispielsweise eine Antriebsbewegung mittels geeigneter Übertragungselemente, zum Beispiel eine Schubstange, von einem ersten Aufnahmeraum in einen anderen Aufnahmeraum der Trittvorrichtung übertragen werden müsste.

Eine solche, gemäß vorliegender Ausführungsform ausgeschlossene Konzeption der Trittvorrichtung würde bedingen, dass eine druckertüchtigende Abdichtung zwischen unterschiedlichen Aufnahmeräumen bzw. zwischen unterschiedlichen Aufnahmeeinrichtungen vorgesehen werden müsste.

Insbesondere gilt der voranstehende Ausschluss oder gilt die voranstehende Spezifizierung auf einen einzigen Aufnahmeraum zur Beherbergung von relevanten Komponenten der Trittvorrichtung ausschließlich hinsichtlich funktionsrelevanter und wesentlicher Komponenten, wobei beispielsweise das Vorsehen einer Stromversorgung in einem anderen Bereich des Personentransportfahrzeugs nicht unter den voran gestellten Ausschluss fällt.

Weiterhin wird offenbart, dass keine Mehrzahl von Aufnahmeräumen und/oder Aufnahmeeinrichtungen gestaltet zur Ausbildung von unterschiedlichen Druckniveaus und/oder zur Aufnahme von funktionsrelevanten Komponenten des Schiebetritts, der Verschiebeeinrichtung oder einer Antriebseinrichtung vorgesehen ist.

Gemäß einer weiteren Ausgestaltung weist die Trittvorrichtung neben einem ersten Aufnahmeraum keinen weiteren Aufnahmeraum auf, beispielsweise zur Aufnahme des Schiebetritts, insbesondere wobei der weitere Aufnahmeraum nicht gegenüber einer Außenseite des Personentransportfahrzeugs abgedichtet ist.

Gemäß einer Weiterentwicklung sind zwischen der Aufnahmeeinrichtung oder dem Aufnahmeraum und dem Innenraum des Personentransportfahrzeugs keine Dichtmittel oder abdichtende Maßnahmen zum druckertüchtigenden Abdichten des Aufnahmeraums gegenüber dem Innenraum vorgesehen. Insbesondere ist die Wartungsklappeneinrichtung nicht mit derartigen Dichtmitteln ausgestattet. Dadurch wird die Konzeption der Wartungsklappeneinrichtung vereinfacht, da ein schneller und komponentenreduzierter Zugang in den Aufnahmeraum von dem Innenraum aus gewährleistet wird.

Gemäß einer zusätzlichen Ausführungsform ist eine dem Innenraum zugewandte Oberfläche der Wartungsklappe zumindest teilweise als Boden des Personentransportfahrzeugs ausgebildet. Somit wird der möbelfreie Raum des Türbereichs besonders vorteilhaft genutzt, in dem eine entsprechende Bodenfläche als Wartungsklappe gestaltet und genutzt wird.

Im Rahmen einer Ausgestaltung der Trittvorrichtung weist ein Öffnungsrahmen der Aufnahmeeinrichtung an der Außenöffnung eine Dichtfläche auf. Alternativ oder zusätzlich dazu kann die Außenklappe der Außenklappeneinrichtung auch eine Dichtfläche aufzeigen. Insbesondere ist eine Dichtfläche der Außenöffnung einer Dichtfläche der Außenklappe zugewandt, wobei die Verwendung von Dichtmitteln an einer oder beiden Dichtflächen möglich ist. Somit können mindestens eine Dichtfläche und damit zusammenwirkende Dichtmittel, wobei eine Dichtfläche auch an Dichtmitteln ausgebildet sein kann, als Dichtungseinrichtung im Sinne dieser Offenbarung verstanden werden. Zusätzlich können Dichtmittel in umlaufender Weise an dem Öffnungsrahmen und/oder an der Außenklappe angeordnet sein.

Eine zusätzliche oder alternative Weiterentwicklung offenbart, dass die Trittvorrichtung geeignete Arretierungsmittel aufweist, wodurch ein druckertüchtigendes Geschlossenhalten der Außenklappe sichergestellt und erzwungen wird. Die Außenklappe wird solange geschlossen gehalten, bis auf Basis eines Steuerungsbefehls ein Öffnen der Außenklappe angewiesen wird.

Zusätzlich kann vorgesehen sein, die Verschiebeeinrichtung und/oder die Antriebseinrichtung als elektrische Bremse auszubilden und/oder eine elektrische Bremse daran vorzusehen, sodass diese als mechanischer, schaltbarer Schließmechanismus der Außenklappeneinrichtung fungieren kann.

Weiterhin wird offenbart, dass zwischen der Antriebsvorrichtung und/oder der Verschiebeeinrichtung und der Außenklappeneinrichtung mechanische Verbindungsmittel zum Übertragen von Verschiebungen vorgesehen sind. Diese Verbindungsmittel sind derart ausgebildet, sodass eine Bewegung der Verschiebeeinrichtung, der Antriebsvorrichtung und/oder des Schiebetritts zum Öffnen und/oder Schließen der Außenklappe führt. Auf diese Weise wird die Betätigung der Außenklappeneinrichtung mit der Betätigung des Schiebetritts gekoppelt, wodurch die Gesamtkonstruktion vereinfacht wird.

Gemäß einer Ausgestaltung können die mechanischen Verbindungsmittel mindestens als Nut mit Nutanschlag, angeordnet am Schiebetritt und/oder an der Verschiebeeinrichtung, und als Nuteingriff an der Außenklappeneinrichtung ausgebildet sein. Somit kann ein sich verschiebender Schiebetritt über eine entsprechend ausgestaltete Nut und Nutanschlag den Nuteingriff betätigen, wodurch die Außenklappe geöffnet wird. Eine solche Verbindung zwischen Außenklappe und Verschiebeeinrichtung (oder Schiebetritt) bewirkt eine mechanische Kopplung, sodass ein druckertüchtigendes Geschlossenhalten der Außenklappe bei eingefahrenem Schiebetritt sichergestellt wird.

Eine vorteilhafte Ausgestaltung offenbart, an lateralen Seiten des Schiebetritts jeweils eine Nut mit Nutanschlag und an lateralen Seiten der Außenklappe entsprechend jeweils einen Nuteingriff vorzusehen. Dadurch wird ein Beibehalten einer Position der Außenklappe besonders effektiv sichergestellt.

Gemäß einer Ausführungsform wird offenbart, dass die mechanischen Verbindungsmittel einen Bowdenzug aufweisen, der zur mechanischen Kopplung zwischen der Außenklappeneinrichtung und der Verschiebeeinrichtung oder dem Schiebetritt vorgesehen ist. Der Bowdenzug ist dabei derart konfiguriert und mit den genannten Bauteilen verbunden, sodass eine Betätigung der Verschiebeeinrichtung oder des Schiebetritts zu einer Entriegelung und/oder Öffnung der Außenklappe bzw. zu einem Verriegeln und/oder Verschließen führt.

Zusätzlich oder alternativ ist denkbar, die mechanischen Verbindungsmittel als Hebeleinrichtung auszubilden, die in analoger Weise zwischen der Außenklappeneinrichtung und der Verschiebeeinrichtung bzw. dem Schiebetritt angeordnet sind.

Insgesamt sind die mechanischen Verbindungsmittel so konfiguriert vorgesehen, dass ein Einfahren des Schiebetritts einen Schließvorgang und ein druckertüchtigendes Abdichten der Außenklappe bewirkt.

Weiterhin wird offenbart, dass im Aufnahmeraum und/oder im Bereich der Außenöffnung eine Reinigungseinrichtung zum Reinigen einer Schiebetrittfläche des Schiebetritts vorgesehen ist. Somit wird die geschützte und Wartung-reduzierende Lagerung des Schiebetritts innerhalb der Aufnahmeeinrichtung durch Reinigung und Schutz vor Schmutz unterstützt.

Weiterhin wird ein Personentransportfahrzeug offenbart, insbesondere ein Schienenfahrzeug oder ein Bus, wobei das Personentransportfahrzeug einen Türbereich mit einem Innenraum und mit einer Außenkante und eine Türvorrichtung zum Ermöglichen eines Übertritts zwischen einer Außenseite und dem Innenraum des Personentransportfahrzeugs aufweist. Weiterhin ist das Personentransportfahrzeug mit einer Trittvorrichtung gemäß einer oder mehreren der voran beschriebenen Ausführungsformen oder Kombinationen daraus ausgestattet. Ein Türbereich kann dabei derart ausgebildet sein, sodass ein Fahrgast diesen Türbereich durchschreiten kann und über die Türvorrichtung hinweg aus dem Fahrzeug heraustreten bzw. in das Fahrzeug hinein treten kann.

Die vorstehend beschriebenen Ausführungsformen können beliebig, jedoch in sinnhafter Weise miteinander kombiniert werden, beispielsweise indem verschiedene Arten der beschriebenen mechanischen Verbindungsmittel zwischen der Antriebsvorrichtung und/oder der Verschiebeeinrichtung und der Außenklappeneinrichtung in Kombination mit einander vorgesehen sind. Zum Bespiel ist denkbar ist, dass die Antriebseinrichtung mit einer elektrischen Bremse ausgestattet ist, die über einen Bowdenzug, Nut und Nuteingriff oder Hebeleinrichtung ein Geschlossenhalten der Außenklappe bewirkt.

### Kurzbeschreibung der Figuren

Die beiliegenden Zeichnungen veranschaulichen Ausführungsformen und dienen zusammen mit der Beschreibung der Erläuterung der Prinzipien der Erfindung. Die Elemente der Zeichnungen sind relativ zueinander und nicht notwendigerweise maßstabsgetreu. Gleiche Bezugszeichen bezeichnen gleiche oder entsprechend ähnliche Teile.
Fig. 1 zeigt ein als Schienenfahrzeug ausgebildetes Personentransportfahrzeug 100 mit einem Türbereich 105,
Fig. 2 einen Ausschnitt einer perspektivischen Ansicht auf einen Türbereich 105 des Personentransportfahrzeugs 100 gemäß Fig. 1, und
Fig. 3 einen schematischen Schnitt durch eine Trittvorrichtung 1 angeordnet im Türbereich 105 des Personentransportfahrzeugs 100 gemäß Fig. 1.

### Ausführungsbeispiele

Zur Verdeutlichung des Gesamtverständnisses wird anhand Fig. 1 ein als Schienenfahrzeug ausgeführtes Personentransportfahrzeug 100 gezeigt. Dieses setzt sich im exemplarischen Beispiel aus zwei Wagenkästen zusammen, die mittels Drehgestellen 112 rollbar auf Schienen 120 abgestützt sind. Ein Einsteigen und Aussteigen von Fahrgästen in und aus dem Personentransportfahrzeug 100 erfolgt über Türvorrichtungen 106, wobei diese in einem Türbereich 105 des Personentransportfahrzeugs 100 vorgesehen sind.

Das Personentransportfahrzeug 100 legt eine Längsrichtung 101, eine Vertikalrichtung 3 und eine Querrichtung 102 fest, wobei das Personentransportfahrzeug 100 in Fig. 1 in einer Horizontalrichtung 2 ausgerichtet ist. Sowohl Querrichtung 102 und die Längsrichtung 101 verlaufen in Fig. 1 in Horizontalrichtung 2.

Das exemplarische Personentransportfahrzeug 100 nach Fig. 1 weist an mindestens einem Türbereich 105 eine Türvorrichtung 106 und eine Trittvorrichtung 1 auf, wobei eine nicht limitierende Ausführungsform dieser Trittvorrichtung 1 anhand der Fig. 2 und Fig. 3 näher erläutert wird.

Die detailliert in Fig. 3 gezeigte Trittvorrichtung 1 ist im bestimmungsgemäßen Zustand unterhalb des Bodens 107 oder im Unterboden des Personentransportfahrzeugs 100 verbaut. In Fig. 2 ist dabei eine Wartungsklappe 17 einer Wartungsklappeneinrichtung 16 zu erkennen, welche einen Teil des Bodens 107 des Bereichs 105 bildet.

Im Bereich einer Außenkante 109 des Personentransportfahrzeugs 100 ist eine Außenklappeneinrichtung 20 mit einer Außenklappe 21 der Trittvorrichtung 1 vorgesehen. Ist die Außenklappe 21 geöffnet - in Fig. 2 mittels unterbrochener Linie wiedergegeben - so kann ein Schiebetritt 30 der Trittvorrichtung über die Außenöffnung 12 aus einem Aufnahmeraum 11 einer Aufnahmeeinrichtung 10 in eine Außenseite 111 des Personentransportfahrzeugs 100 ausgefahren werden - in Fig. 2 ist der ausgefahrene Schiebetritt ebenfalls mittels einer unterbrochenen Linie wiedergegeben.

Fig. 3 zeigt detailliert die Trittvorrichtung 1 mit eingefahrenem Schiebetritt 30 (durchgehende Linie) und mit ausgefahrenem Schiebetritt 30 (unterbrochene Linie). Die Trittvorrichtung 1 setzt sich mindestens aus einer Aufnahmeeinrichtung 10, die einen Aufnahmeraum 11 bildet, dem Schiebetritt 30 und der Verschiebeeinrichtung 40 mit einer Antriebseinrichtung 50 zum Verschieben des Schiebetritts 30 zusammen. Weiterhin umfasst die Trittvorrichtung 1 die Außenöffnung 12, den Öffnungsrahmen 13 der Außenöffnung 12, und die Außenklappeneinrichtung 20 zum Verschluss der Außenöffnung 12 mittels Außenklappe 21. Außerdem kann die Wartungsklappeneinrichtung 16 mit Wartungsklappe 17 ebenfalls zu Trittvorrichtung 1 hinzu gezählt werden.

Die Außenklappeneinrichtung 20 verschließt den Aufnahmeraum 11 der Aufnahmeeinrichtung 10 mindestens in druckertüchtigender Weise, bevorzugt sogar duckdicht. Dazu kann beispielsweise die Außenklappe 21 mittels Schwenkeinrichtung 22 im Bereich eines Öffnungsrahmens 13 der Außenöffnung 12 schwenkbar angeordnet sein, sodass - wie auch in Fig. 2 zu erkennen - eine geöffnete Außenklappe 21 in Vertikalrichtung 3 nach unten ausschenkt und die Außenöffnung 12 freigibt.

Die Druckertüchtigung der Trittvorrichtung 1 wird dadurch erreicht, indem eine Dichtungseinrichtung 60 wirksam zwischen der Außenöffnung 12, d. h. dem Öffnungsrahmen 13, und der Außenklappe 21 vorgesehen ist. Dazu können Dichtmittel 61 zwischen Dichtflächen 14 am Öffnungsrahmen 13 und/oder an einer Dichtfläche 24 an einem Klappenrahmen 23 der Außenklappe 21 vorgesehen sein.

In Fig. 3 ist zu erkennen, dass untere Dichtmittel 61 im Bereich der Schwenkeinrichtung 22 in Vertikalrichtung 3 über der Schwenkeinrichtung 22 angeordnet sind. Dadurch wird verhindert, die Schwenkeinrichtung 22 ebenfalls mit Dichtungsmitteln zu versehen.

Insbesondere die Dichtmittel 61 vollständig umlaufend am Öffnungsrahmen 13 und/oder am Klappenrahmen 23 vorgesehen.

Weiterhin können die Dichtmittel 61 mit einer Mehrzahl von Dichtlippen (nicht dargestellt) versehen sein, sodass die druckertüchtigende Abdichtung stets sichergestellt ist, beispielsweise auch dann, wenn eine Verschmutzung die Dichtwirkung einer Dichtlippen unterbindet.

Innerhalb des Aufnahmeraums 11 ist die Verschiebeeinrichtung 40 an der Aufnahmeeinrichtung 10 befestigt, sodass diese den Schiebetritt 30 tragen und führen kann. Dies geschieht derart, dass der Schiebetritt 30 sowohl vollständig im Inneren des Aufnahmeraum 11, als auch die Außenöffnung 12 durchragend positioniert werden.

Um ein automatisiertes Ein- und Ausfahren zu ermöglichen, ist im Inneren der Aufnahmeeinrichtung 10 eine Antriebseinrichtung 50 mit Antriebsmitteln 51 an der Verschiebeeinrichtung 40 oder direkt an der Aufnahmeeinrichtung 10 montiert.

Weiterhin kann eine Antriebssteuerung 52 direkt an der Verschiebeeinrichtung 40 oder an den Antriebsmitteln 51 vorgesehen sein. Denkbar ist jedoch, die Ansteuerung von Antriebsmitteln 51 durch eine Steuervorrichtung außerhalb der Aufnahmeeinrichtung 10 zu realisieren.

Fährt das Personentransportfahrzeugs 100 eine Zugangsplattform für Fahrgäste an, so kann ein in Horizontalrichtung 2 zwischen der Außenkante 109 und der Zugangsplattform vorhandener Spalt mithilfe der Trittvorrichtung 1 überbrückt werden. Dafür wird entweder automatisch, beispielsweise durch Sensorerkennung, oder durch ein aktives Öffnungssignal die Verschiebeeinrichtung 40 aktiviert. Dadurch wird die Außenklappe 21 der Außenklappeneinrichtung 20 entriegelt und geöffnet. Infolgedessen kann der Schiebetritt 30 in Horizontalrichtung 2 (in Verschieberichtung) ausgefahren werden, bis der Spalt in hinreichendem Maße überdeckt ist.

Gemäß Fig. 3 wird das erreicht, indem der Schiebetritt 30 an mindestens einer lateralen Seite 34 eine in Horizontalrichtung 2 verlaufende Nut 32 mit einem Nutanschlag 33, und indem die Außenklappe 21 ebenso an einer lateralen Seite 26 einen Nuteingriff 25 aufweist. Die Anordnung von Nuteingriff 25, Nutanschlag 33 und Nut 32 ist so gewählt, sodass der Nuteingriff 25 in die Nut 32 eingreift.

Befindet sich der Schiebetritt 31 nun in vollständig eingezogenen Zustand, so bewirkt der Nutanschlag 33, dass die Außenklappe 21 über den Nuteingriff 25 in Horizontalrichtung 2 hin zur Mitte des Personentransportfahrzeugs 100 gezogen wird. Damit ist die Verschiebeeinrichtung 40 und die Antriebseinrichtung 50 über den Schiebetritt 30 mit der Außenklappe 21 mechanisch verschränkt, und zwar derart, dass ein Einfahren des Schiebetritts 30 zu einem Schließen der Außenklappe 21, und ein Ausfahren des Schiebetritts 30 zu einem Öffnen der Außenklappe 21 führt.

Neben der Außenöffnung 12 zu Außenseite 111 weist die Aufnahmeeinrichtung 10 eine Innenöffnung 15 in den Innenraum 101 des Personentransportfahrzeugs 100 auf. Die Innenöffnung 15 ist dabei mit einer Wartungsklappeneinrichtung 16 verschlossen, wobei ein Wartungszugang durch Öffnen einer Wartungsklappe 17 vom Innenraum 101 aus bereitgestellt werden kann.

Gleichzeitig kann die Wartungsklappe 17 als Boden 107 des Türbereichs 105 dienen. Die Wartungsklappe 17 ist vorzugsweise formschlüssig in einem Rahmen der Wartungsklappeneinrichtung 16 gelagert und verriegelt, wobei auf eine druckertüchtigenden Abdichtung zwischen Innenraum 101 und Aufnahmeraum 11 verzichtet wird. Entsprechend herrschen im Aufnahmeraum 11 und im Innenraum 101 dieselben Druckbedingungen.

Weiterhin kann an einer der Schiebetrittfläche 31 des Schiebetritts 30 zugewandten Innenseite der Aufnahmeeinrichtung 10 eine Reinigungseinrichtung 30 vorgesehen sein, die beim Einfahren des Schiebetritts 30 zurück in den Aufnahmeraum 11 auf der Schiebetrittfläche 31 befindlichen Schmutz, Flüssigkeiten und/oder Ablagerungen entfernt.

Wenngleich hierin spezifische Ausführungsformen dargestellt und beschrieben worden sind, liegt es im Rahmen der vorliegenden Erfindung, die gezeigten Ausführungsformen geeignet zu modifizieren, ohne vom Schutzbereich der vorliegenden Erfindung abzuweichen, denn zum Beispiel kann das beschriebene Einstiegssystem 1 nicht nur in Querrichtung 101, sondern auch in Längsrichtung 113 in einem Personentransportfahrzeug 100 angeordnet sein; d. h., sollte ein Personentransportfahrzeug, zum Beispiel ein Autobus eine Türvorrichtung in Längsrichtung am Fahrzeugende aufweisen, so wäre beispielsweise der randseitige Hubabschnitt des Bodenelements nun ein endseitiger Hubabschnitt.

### Bezugszeichenliste:

| | | | |
|---|---|---|---|
| 1 | Trittvorrichtung | 30 | Schiebetritt |
| 2 | Horizontalrichtung | 31 | Schiebetrittfläche |
| 3 | Vertikalrichtung | 32 | Nut |
| 10 | Aufnahmeeinrichtung | 33 | Nutanschlag |
| 11 | Aufnahmeraum | 34 | laterale Seite |
| 12 | Außenöffnung | 40 | Verschiebeeinrichtung |
| 13 | Öffnungsrahmen | 50 | Antriebseinrichtung |
| 14 | Dichtfläche | 51 | Antriebsmittel |
| 15 | Innenöffnung | 52 | Antriebssteuerung |
| 16 | Wartungsklappeneinrichtung | | |
| 17 | Wartungsklappe | 60 | Dichtungseinrichtung |
| 18 | Reinigungseinrichtung | 61 | Dichtmittel |
| | | 100 | Personentransportfahrzeug |
| 20 | Außenklappeneinrichtung | 101 | Innenraum |
| 21 | Außenklappe | 102 | Querrichtung |
| 22 | Schwenkeinrichtung | | |
| 23 | Klappenrahmen | 103 | Vertikalrichtung |
| 24 | Dichtfläche | 104 | Längsrichtung |
| 25 | Nuteingriff | 105 | Türbereich |
| 26 | laterale Seite | 106 | Türvorrichtung |
| | | 107 | Boden |
| | | 108 | Türblatt |
| | | 109 | Außenkante |
| | | 111 | Außenseite |
| | | 112 | Drehgestell |
| | | 120 | Schiene |

## Patentansprüche

1. Trittvorrichtung (1) für einen Türbereich (105) eines Personentransportfahrzeugs (100) aufweisend
- eine Aufnahmeeinrichtung (10) mit einem Aufnahmeraum (11) und einer Außenöffnung (12), eine Außenklappeneinrichtung (20) zum Verschließen der Außenöffnung (12) gegenüber einer Außenseite (111) des Personentransportfahrzeugs (100), einen Schiebetritt (30), eine Verschiebeeinrichtung (40) mit einer Antriebseinrichtung (50),
- wobei der Schiebetritt (30) mittels der Verschiebeeinrichtung (40) verschiebbar in der Aufnahmeeinrichtung (10) derart vorgesehen ist, dass der Schiebetritt (30) in einer eingefahrenen Position vollständig in dem Aufnahmeraum (11) angeordnet ist, und in einer ausgefahrenen Position die Außenöffnung (12) durchragt, und
- eine zwischen der Aufnahmeeinrichtung (10) und der Außenklappeneinrichtung (20) angeordnete Dichtungseinrichtung (60) zum Abdichten des Aufnahmeraums (11) gegenüber der Außenseite (111),
**dadurch gekennzeichnet,**
- **dass** die Dichtungseinrichtung (60) zum druckertüchtigenden Abdichten des Aufnahmeraums (11) gegenüber der Außenseite (111) eingerichtet ist, und
- **dass** die Aufnahmeeinrichtung (10) eine Innenöffnung (15) zum Bereitstellen eines Wartungszugangs von einem Innenraum (101) des Personentransportfahrzeugs (100) in den Aufnahmeraum (11) und eine Wartungsklappeneinrichtung (16) mit einer Wartungsklappe (17) zum Verschließen der Innenöffnung (15) aufweist.

2. Trittvorrichtung (1) nach Anspruch 1, wobei keine Dichtmittel geeignet zum druckertüchtigenden Abdichten des Aufnahmeraums (11) gegenüber dem Innenraum (101) vorgesehen sind, insbesondere wobei die Wartungsklappeneinrichtung (16) keine dazu geeigneten Dichtmittel aufweist.

3. Trittvorrichtung (1) nach Anspruch 1 oder 2, wobei eine dem Innenraum (101) zugewandte Oberfläche der Wartungsklappe (17) zumindest teilweise als Boden (107) des Türbereichs (105) fungieren kann.

4. Trittvorrichtung (1) nach einem der voranstehenden Ansprüche,
- wobei ein Öffnungsrahmen (13) der Aufnahmeeinrichtung (10) angeordnet im Bereich der Außenöffnung (12) eine Dichtfläche (14) und/oder eine Außenklappe (21) der Außenklappeneinrichtung (20) eine Dichtfläche (24) ausbildet/n, und
- wobei, insbesondere an dem Öffnungsrahmen (13) und/oder an der Außenklappe (21) umlaufende Dichtmittel (61) der Dichtungseinrichtung (60) an mindestens einer der Dichtflächen (14, 24) angeordnet sind.

5. Trittvorrichtung (1) nach einem der voranstehenden Ansprüche, aufweisend Arretierungsmittel derart ausgebildet, dass ein druckertüchtigendes Geschlossenhalten der Außenklappe (21) erzwungen wird, solange sich der Schiebetritt (30) in vollständig eingefahrener Position befindet.

6. Trittvorrichtung (1) nach einem der voranstehenden Ansprüche, insbesondere nach Anspruch 6, aufweisend mechanische Verbindungsmittel zwischen der Antriebseinrichtung (50) und/oder der Verschiebeeinrichtung (40) und der Außenklappeneinrichtung (20).

7. Trittvorrichtung (1) nach Anspruch 6, wobei die mechanischen Verbindungsmittel mindestens als Nut (32) angeordnet am Schiebetritt (30) und/oder an der Verschiebeeinrichtung (40) und als Nuteingriff (25) der Außenklappeneinrichtung (20) derart ausgebildet sind, sodass ein druckertüchtigendes Geschlossenhalten der Außenklappe (21) durch mechanische Kopplung erzwungen wird, solange sich der Schiebetritt (30) in vollständig eingefahrener Position befindet.

8. Trittvorrichtung (1) nach Anspruch 7, wobei jeweils eine Nut (32) an jeweils einer von zwei sich gegenüberliegenden lateralen Seiten (34) des Schiebetritts (30) und jeweils ein Nuteingriff (25) an jeweils einer von zwei sich gegenüberliegenden lateralen Seiten (26) der Außenklappe (21) vorgesehen sind.

9. Trittvorrichtung (1) nach Anspruch 6, wobei die mechanischen Verbindungsmittel mindestens als ein mit der Außenklappeneinrichtung (20) und dem Schiebetritt (30) und/oder der Verschiebeeinrichtung (40) verbundener Bowdenzug derart ausgebildet sind, sodass ein druckertüchtigendes Geschlossenhalten der Außenklappe (21) durch mechanische Kopplung erzwungen wird, solange sich der Schiebetritt (30) in vollständig eingefahrener Position befindet.

10. Trittvorrichtung (1) nach Anspruch 6, wobei die mechanischen Verbindungsmittel mindestens als eine mit der Außenklappeneinrichtung (20) und dem Schiebetritt (30) und/oder der Verschiebeeinrichtung (40) verbundenen Hebeleinrichtung derart ausgebildet sind, sodass ein druckertüchtigendes Geschlossenhalten der Außenklappe (21) durch mechanische Kopplung erzwungen wird, solange sich der Schiebetritt (30) in vollständig eingefahrener Position befindet.

11. Trittvorrichtung nach einem der Ansprüche 7 bis 10, wobei die mechanischen Verbindungsmittel derart zwischen der Außenklappeneinrichtung (20) und dem Schiebetritt (30) und/oder der Verschiebeeinrichtung (40) vorgesehen sind, sodass ein Einfahren des Schiebetritts (30) einen Schließvorgang der Außenklappe (21) bewirkt.

12. Trittvorrichtung (1) nach einem der voranstehenden Ansprüche 5 bis 11, wobei eine Antriebssteuerung (52) und Antriebsmittel (51) der Antriebseinrichtung (50) derart vorgesehen und konfiguriert sind, sodass diese als elektrische Bremse zum Halten des Schiebetritts (30) in der vollständig eingefahrenen Position fungieren.

13. Trittvorrichtung (1) nach einem der voranstehenden Ansprüche, aufweisend eine Reinigungseinrichtung (18) zum Reinigen einer Schiebetrittfläche (31) des Schiebetritts (30).

14. Personentransportfahrzeug (100) aufweisend
- einen Türbereich (105) mit einem Innenraum (101) und einer Außenkante (109),
- eine Türvorrichtung (106) zum Ermöglichen eines Übertritts zwischen einer Außenseite (111) und dem Innenraum (101) des Personentransportfahrzeugs (100), und
- eine Trittvorrichtung (1) nach einem der voranstehenden Ansprüche derart im Personentransportfahrzeug (100) angeordnet, sodass die Außenkante (109) durch den Schiebetritt (30) im ausgefahrenen Zustand überragt wird.

## Claims

1. A step device (1) for a door area (105) of a passenger transport vehicle (100) comprising
- a receiving arrangement (10) with a receiving space (11) and an outer opening (12), an outer flap arrangement (20) for closing the outer opening (12) with respect to an outer side (111) of the passenger transport vehicle (100), a sliding step (30), a displacement arrangement (40) with a drive arrangement (50),
- wherein the sliding step (30) is displaceably provided in the receiving arrangement (10) via the displacement arrangement (40) such that, in a retracted position, the sliding step (30) is completely arranged within the receiving space (11), and, in an extended position, protrudes through the outer opening (12), and
- a sealing arrangement (60) being arranged between the receiving arrangement (10) and the outer flap arrangement (20) for sealing the receiving space (11) with respect to the outer side (111),
**characterized in that**
- the sealing arrangement (60) is configured for pressure-proof sealing the receiving space (11) with respect to the outer side (111), and
- the receiving arrangement (10) comprises an inner opening (15) for providing maintenance access from an inner space (101) of the passenger transport vehicle (100) into the receiving space (11) and a maintenance flap arrangement (16) comprising a maintenance flap (17) for closing the inner opening (15).

2. The step device (1) of claim 1, wherein no sealing means being configured for pressure-proof sealing the receiving space (11) with respect to the inner space (101) of the passenger transport vehicle are provided, in particular wherein the maintenance flap arrangement (16) does not comprise any sealing means being configured for this purpose.

3. The step device (1) of any of claims 1 or 2, wherein a surface of the maintenance flap (17) facing the inner space (101) is adapted to function at least partially as a floor (107) of the door area (105).

4. The step device (1) of any of the preceding claims,
- wherein an opening frame (13) of the receiving arrangement (10) being arranged in the area of the outer opening (12) forms a sealing surface (14) and/or an outer flap (21) of the outer flap arrangement (20) forms a sealing surface (24), and
- wherein, particularly at the opening frame (13) and/or at the outer flap (21), circumferential sealing means (61) of the sealing arrangement (60) are arranged at at least one of the sealing surfaces (14, 24).

5. The step device (1) of any of the preceding claims, comprising locking means being configured such that the outer flap (21) is forced to remain in a pressure-proof keep-closing as long as the sliding step (30) is in a fully retracted position.

6. The step device (1) of any of the preceding claims, in particular of claim 6, comprising mechanical connection means between the drive arrangement (50) and/or the displacement arrangement (40) and the outer flap arrangement (20).

7. The step device (1) of claim 6, wherein the mechanical connecting means are formed at least as a groove (32) being arranged at the sliding step (30) and/or at the displacement arrangement (40) and as a groove engagement (25) of the outer flap arrangement (20) such that a pressure-proof keep-closing of the outer flap (21) is enforced by mechanical coupling as long as the sliding step (30) is in fully retracted position.

8. The step device (1) of claim 7, wherein one groove (32) is provided on each of two opposing lateral sides (34) of the sliding step (30) and one groove engagement (25) is provided on each of two opposing lateral sides (26) of the outer flap (21).

9. The step device (1) of claim 6, wherein the mechanical connecting means are formed at least as a Bowden cable being connected to the outer flap arrangement (20) and the sliding step (30) and/or the displacement arrangement (40) such that a pressure-proof keep-closing of the outer flap (21) is enforced by mechanical coupling as long as the sliding step (30) is in fully retracted position.

10. The step device (1) of claim 6, wherein the mechanical connecting means are formed at least as a lever means being connected to the outer flap arrangement (20) and the sliding step (30) and/or the displacement arrangement (40) such that a pressure-proof keep-closing of the outer flap (21) is enforced by mechanical coupling as long as the sliding step (30) is in fully retracted position.

11. The step device (1) of any of claims 7 to 10, wherein the mechanical connecting means are provided between the outer flap arrangement (20) and the sliding step (30) and/or the displacement arrangement (40) such that a retraction of the sliding step (30) causes a closing operation of the outer flap (21).

12. The step device (1) of any of claims 5 to 11, wherein a drive controller (52) and drive means (51) of the drive arrangement (50) are provided and configured such that they function as an electric brake for holding the sliding step (30) in the fully retracted position.

13. The step device (1) of any of the preceding claims, comprising a cleaning arrangement (18) for cleaning a sliding step surface (31) of the sliding step (30).

14. A passenger transport vehicle (100) comprising
- a door area (105) having an inner space (101) and an outer edge (109),
- a door assembly (106) for allowing passing between an outer side (111) and the inner space (101) of the passenger transport vehicle (100), and
- a step device (1) of any of the preceding claims being arranged in the passenger transport vehicle (100) such that the outer edge (109) is overhung by the sliding step (30) in the extended condition.

## Revendications

1. Appareillage de marchepied (1) pour une zone de porte (105) d'un véhicule de transport de personnes (100), présentant
- un dispositif de réception (10) comportant un espace de réception (11) et une ouverture extérieure (12), un dispositif de volet extérieur (20) permettant de fermer l'ouverture extérieure (12) vis-à-vis d'une face extérieure (111) du véhicule de transport de personnes (100), un marchepied coulissant (30), un dispositif de coulissement (40) comportant un dispositif d'entraînement (50),
- dans lequel le marchepied coulissant (30) est prévu dans le dispositif de réception (10) de manière à pouvoir coulisser au moyen du dispositif de coulissement (40) de telle sorte que le marchepied coulissant (30) est entièrement disposé dans l'espace de réception (11) dans une position repliée et fait saillie à travers l'ouverture extérieure (12) dans une position déployée, et
- un dispositif d'étanchéité (60) disposé entre le dispositif de réception (10) et le dispositif de volet extérieur (20) et permettant de rendre étanche l'espace de réception (11) vis-à-vis de la face extérieure (111),
**caractérisé en ce**
- **que** le dispositif d'étanchéité (60) est conçu pour rendre étanche l'espace de réception (11) vis-à-vis de la face extérieure (111) avec appui de pression, et
- **que** le dispositif de réception (10) présente une ouverture intérieure (15) permettant de fournir un accès de maintenance depuis un espace intérieur (101) du véhicule de transport de personnes (100) dans l'espace de réception (11), et un dispositif de volet de maintenance (16) comportant un volet de maintenance (17) pour la fermeture de l'ouverture intérieure (15).

2. Appareillage de marchepied (1) selon la revendication 1, dans lequel aucun moyen d'étanchéité adapté pour rendre étanche l'espace de réception (11) vis-à-vis de l'espace intérieur (101) avec appui de pression n'est prévu, en particulier dans lequel le dispositif de volet de maintenance (16) ne présente aucun moyen d'étanchéité adapté à cet effet.

3. Appareillage de marchepied (1) selon la revendication 1 ou 2, dans lequel une surface du volet de maintenance (17) tournée vers l'espace intérieur (101) peut servir au moins partiellement de fond (107) de la zone de porte (105).

4. Appareillage de marchepied (1) selon l'une des revendications précédentes,
- dans lequel un cadre d'ouverture (13) du dispositif de réception (10) disposé dans la zone de l'ouverture extérieure (12) forme une surface d'étanchéité (14) et/ou un volet extérieur (21) du dispositif de volet extérieur (20) forme une surface d'étanchéité (24), et
- dans lequel, en particulier sur le cadre d'ouverture (13) et/ou sur le volet extérieur (21), des moyens d'étanchéité (61) circonférentiels du dispositif d'étanchéité (60) sont disposés sur au moins l'une des surfaces d'étanchéité (14, 24).

5. Appareillage de marchepied (1) selon l'une des revendications précédentes, présentant des moyens de blocage réalisés de telle sorte qu'un maintien de la fermeture du volet extérieur (21) avec appui de pression est forcé tant que le marchepied coulissant (30) se trouve dans la position entièrement repliée.

6. Appareillage de marchepied (1) selon l'une des revendications précédentes, en particulier selon la revendication 6, présentant des moyens de liaison mécaniques entre le dispositif d'entraînement (50) et/ou le dispositif de coulissement (40) et le dispositif de volet extérieur (20).

7. Appareillage de marchepied (1) selon la revendication 6, dans lequel les moyens de liaison mécaniques sont réalisés au moins sous la forme d'une rainure (32) disposée sur le marchepied coulissant (30) et/ou sur le dispositif de coulissement (40) et sous la forme d'un engrènement de rainure (25) du dispositif de volet extérieur (20), de telle sorte qu'un maintien de la fermeture du volet extérieur (21) avec appui de pression est forcé par accouplement mécanique tant que le marchepied coulissant (30) se trouve dans la position entièrement repliée.

8. Appareillage de marchepied (1) selon la revendication 7, dans lequel respectivement une rainure (32) est prévue sur respectivement l'une parmi deux faces latérales opposées (34) du marchepied coulissant (30) et respectivement un engrènement de rainure (25) est prévu sur respectivement l'une parmi deux faces latérales opposées (26) du volet extérieur (21).

9. Appareillage de marchepied (1) selon la revendication 6, dans lequel les moyens de liaison mécaniques sont réalisés au moins sous la forme d'un câble Bowden relié au dispositif de volet extérieur (20) et au marchepied coulissant (30) et/ou au dispositif de coulissement (40), de telle sorte qu'un maintien de la fermeture du volet extérieur (21) avec appui de pression est forcé par accouplement mécanique tant que le marchepied coulissant (30) se trouve dans la position entièrement repliée.

10. Appareillage de marchepied (1) selon la revendication 6, dans lequel les moyens de liaison mécaniques sont réalisés au moins sous la forme d'un dispositif duvier relié au dispositif de volet extérieur (20) et au marchepied coulissant (30) et/ou au dispositif de coulissement (40), de telle sorte qu'un maintien de la fermeture du volet extérieur (21) avec appui de pression est forcé par accouplement mécanique tant que le marchepied coulissant (30) se trouve dans la position entièrement repliée.

11. Appareillage de marchepied selon l'une des revendications 7 à 10, dans lequel les moyens de liaison mécaniques sont prévus entre le dispositif de volet extérieur (20) et le marchepied coulissant (30) et/ou le dispositif de coulissement (40), de telle sorte qu'un repli du marchepied coulissant (30) provoque un processus de fermeture du volet extérieur (21).

12. Appareillage de marchepied (1) selon l'une des revendications précédentes 5 à 11, dans lequel une commande d'entraînement (52) et un moyen d'entraînement (51) du dispositif d'entraînement (50) sont prévus et configurés de telle sorte qu'ils servent de frein électrique pour le maintien du marchepied coulissant (30) dans la position entièrement repliée.

13. Appareillage de marchepied (1) selon l'une des revendications précédentes, présentant un dispositif de nettoyage (18) permettant de nettoyer une surface de marchepied coulissant (31) du marchepied coulissant (30).

14. Véhicule de transport de personnes (100), présentant
- une zone de porte (105) comportant un espace intérieur (101) et un bord extérieur (109),
- un appareillage de porte (106) permettant un passage entre une face extérieure (111) et l'espace intérieur (101) du véhicule de transport de personnes (100), et
- un appareillage de marchepied (1) selon l'une des revendications précédentes disposé dans le véhicule de transport de personnes (100) de telle sorte que le bord extérieur (109) est dépassé par le marchepied coulissant (30) lorsque celui-ci est à l'état déployé.
